# EUROPÄISCHE PATENTSCHRIFT

(11) **EP 1 393 816 B1**
(45) Veröffentlichungstag und Bekanntmachung des Hinweises auf die Patenterteilung: **02.05.2007**
(21) Anmeldenummer: 03004672.6
(22) Anmeldetag: 03.03.2003
(51) Int. Cl.: B05B 3/10

(54) **Beschichtungseinrichtung mit einem Rotationszerstäuber und Verfahren zum Steuern ihres Betriebes**
Coating apparatus comprising a rotary spray device and method for controlling its operation
Dispositif de revêtement comprenant un pulvérisateur rotatif et son procédé de commande

(30) Priorität: 28.08.2002 DE 10239517
(43) Veröffentlichungstag der Anmeldung: 03.03.2004
(73) Patentinhaber: Dürr Systems GmbH, 70435 Stuttgart (DE)
(72) Erfinder: Krumma, Harry, 74357 Bönnigheim (DE); Baumann, Michael, 74223 Flein (DE); Herre, Frank, 71739 Oberriexingen (DE); Melcher, Rainer, 71720 Oberstenfeld (DE); Seiz, Bernhard, 74348 Lauffen (DE); Giuliano, Stefano, 70839 Gerlingen (DE); Glöckner, Gerald, 75417 Mühlacker (DE); Kleiner, Marcus, 74321 Bietigheim-Sissingen (DE)
(74) Vertreter: Heusler, Wolfgang

(56) Entgegenhaltungen:
- EP-A- 0 283 917
- EP-A- 0 480 226
- US-A- 3 536 580
- US-A- 4 700 896
- PATENT ABSTRACTS OF JAPAN Bd. 1998, Nr. 02, 30. Januar 1998 (1998-01-30) & JP 9 262509 A (TRINITY IND CORP), 7. Oktober 1997 (1997-10-07)

## Beschreibung

Die Erfindung betrifft eine Beschichtungseinrichtung mit einem an einer Beschichtungsmaschine montierten Rotationszerstäuber zur serienweisen Beschichtung von Werkstücken und ein Verfahren zum Steuern des Betriebes einer solchen Beschichtungseinrichtung gemäß dem Oberbegriff der unabhängigen Patentansprüche.

Bekanntlich wird der Glockenteller der für die elektrostatische Serienbeschichtung von Werkstücken wie beispielsweise Fahrzeugkarossen üblichen Rotationszerstäuber von Druckluftturbinen mit extrem hohen Drehzahlen angetrieben (DE 34 29 075, DE 43 06 800, EP 0 796 663, EP 0 801 991 usw.). Die durch die Turbine strömende Luft hat beim Eintritt in den Zerstäuber etwa die Temperatur der Umgebung und wird infolge der Entspannung in der Turbine auf Temperaturen abgekühlt, die von der Turbinenleistung abhängen und in den bisher üblichen Beschichtungsanlagen beispielsweise in der Größenordnung von bis zu -20°C lagen. Wenn u.a. wegen dem in jüngerer Zeit stark zunehmenden Wunsch nach noch höheren Drehzahlen und Lackausflussmengen die Leistungsfähigkeit der Turbine weiter gesteigert werden soll, kann sich Abkühlung der Luft am Turbinenausgang auf Werte bis unter -40°C ergeben.

Schon bei Turbinen relativ geringer Leistung treten infolge der Abkühlung Probleme durch Schwitzwasserbildung auf, wenn der Wassergehalt (Drucktaupunkt) der der Turbine zugeführten Druckluft nicht den für die Beschichtungsanlage vorgegebenen Werten entspricht. Probleme durch falschen Drucktaupunkt kann man durch Erwärmung der Zuluft der Turbine lösen. Insbesondere entsteht aber durch die starke Abkühlung bei leistungsgesteigerten Turbinenmotoren für höhere Drehzahlen und Lackausflussmengen Schwitzwasser durch Kondensation der Luft an den mit dem Abgas in wärmeleitender Verbindung stehenden Bestandteilen des Zerstäubers und der Beschichtungsmaschine, die mit der Umgebungsluft in der Sprühkabine mit einer Luftfeuchte von üblicherweise mehr als 50% in Berührung kommen. Da die Abluft der Turbine den Beschichtungsvorgang stören könnte, wenn sie direkt am Zerstäuber in die Kabine austreten würde, wird sie üblicherweise durch den den Zerstäuber tragenden Arm der Beschichtungsmaschine wie z.B. eines Lackierroboters hindurch abgeleitet, so dass beispielsweise auch die Oberflächen der Flanschverbindung zwischen dem Zerstäuber und dem Handgelenk der Maschine und die angrenzenden Bereiche des Maschinenarms abgekühlt werden mit der Folge entsprechender Kondenswasserbildung. Die dadurch entstehenden Wassertropfen können Lackfehler verursachen.

Aus der EP 0 283 917 A ist bekannt, dass schon versucht wurde, zur Vermeidung der Kondensatbildung an den Oberflächen des Turbinengehäuses von Rotationszerstäubern und auch an den an das Turbinengehäuse angeschlossenen Elementen die Antriebsluft der Turbine zu erhitzen, und dass eine andere Möglichkeit darin besteht, das gesamte Zerstäubergehäüse mit einer großvolumigen Abdeckung aus Kunststoff oder Metall zu versehen.

Bei einem aus der US 4 700 896 A bekannten elektrostatischen Rotationszerstäuber mit einer an Lager-, Antriebs- und Bremsluftleitungen angeschlossenen Turbine enthält eine diese Leitungen speisende Druckluftleitung eine Heizeinrichtung, deren Zweck darin besteht, in der Druckluft enthaltene Wassertropfen zu verdampfen.

Aus der US 3 536 580 A ist eine Papiermaschine bekannt, in der zur Pulverbeschichtung der zur erzeugenden Papierbahn von Luftmotoren angetriebene elektrostatische Rotationszerstäuber vorgesehen sind. Um die Bildung von Wassertropfen durch Kondensierung der Umgebungsluft auf den Zerstäubern zu verhindern, sind die Zerstäuber in einem porösen Gehäuse angeordnet, in das erwärmte Druckluft geleitet wird, die durch die porösen Gehäusewände auftritt.

Aufgabe der Erfindung ist die Angabe einer Beschichtungseinrichtung bzw. eines Verfahrens, die vor allem bei elektrostatischen Rotationszerstäubern mit hoher Antriebsleistung die Kondensation der Umgebungsluft an Bestandteilen des Zerstäubers und/oder der Beschichtungsmaschine möglichst weitgehend verhindern.

Diese Aufgabe wird durch die Merkmale der Patentansprüche gelöst.

Eine erste Maßnahme zum Verhindern der Schwitzwasserbildung ist das Erwärmen des Antriebsgases der Turbine, bei dem es sich in der Regel um Druckluft handelt. Mit der Erwärmung der Antriebsluft kann in manchen Beschichtungsanlagen eine zu starke Abkühlung vermieden werden, wobei allerdings vor allem eine unmittelbare Erwärmung der Abluft der Turbine zweckmäßig ist, während bei ausschließlicher Erwärmung der Zuluft ein Teil der Wärmeenergie durch Wärmeleitung auf der von der Kondenswasserbildung weniger betroffenen Zuluftseite des Zerstäubers verlorengeht und/oder unerwünschte Erhitzung von dortigen Bestandteilen des Zerstäubers zur Folge hat. Generell ist die Möglichkeit der Erwärmung durch die zulässigen Maximaltemperaturen der betroffenen Bauteile oder Leitungsschläuche usw. etwa aus Kunststoff begrenzt.

Besonders zweckmäßig kann die Erwärmung der Abluft der Turbine über einen Wärmetauscher sein, der einerseits von der Abluft und andererseits von der Zuluft der Turbine oder auch von einem gesondert zugeleiteten flüssigen oder gasförmigen Medium wie z.B. erhitzte Luft durchströmt wird. Wenn die erwärmte Zuluft durch den Wärmetauscher geleitet wird, genügt also eine einzige Heizeinrichtung zum Erwärmen der Zuluft und als zusätzliche Maßnahme der Abluft, ohne dass sich für diese Erwärmung an zwei verschiedenen Stellen zusätzlicher Luftverbrauch ergibt. Vorteilhaft ist hierbei auch, dass unerwünscht starke Erwärmung von Zuluftkanälen und angrenzenden Bauteilen vermieden werden kann.

Die Abluft der Turbine kann aber auch durch Beimischung warmer Luft aufgeheizt werden. Beispielsweise kann unmittelbar an der Auslassöffnung der Lagereinheit der Turbine Druckluft aus dem vorhandenen Druckluftnetz der Beschichtungsanlage oder von einem Gebläse geförderte Luft in den Abluftstrom geleitet werden. Die Menge und Temperatur dieser Zusatzluft können zur Vermeidung der unerwünschten Kondensation in Abhängigkeit von der Ablufttemperatur und von der Luftfeuchte auf relativ geringe Werte eingestellt werden.

Die Abkühlung der Bauteile durch Entspannung der Antriebsluft der Turbine hängt von deren Belastung ab und ist umso stärker, je höher die Drehzahl, die pro Zeiteinheit abgesprühte Lackmenge, der Durchmesser oder die Masse des Glockentellers sowie der zeitliche Nutzungsgrad des Zerstäubers während eines Lackierzyklus sind. Außerdem sind für steigende Belastungen höhere Luftverbrauchmengen erforderlich, die wiederum die Abkühlung verstärken. Infolge dessen können bei hochbelasteten Zerstäubern zusätzlich zu oder auch anstelle der Erwärmung der Antriebsluft der Turbine andere Maßnahmen vorteilhaft sein.

Eine hierfür geeignete Möglichkeit ist u.a. die Erwärmung der Lagerluft der Turbine, deren Welle in an sich bekannter Weise in einem Luftlager rotiert. Die Erwärmung der Lagerluft hat den Vorteil, dass die Lagerluft einen Großteil der Turbine durchströmt und diese dadurch gleichmäßiger erwärmen kann.

Allerdings sind die Luftmengen und somit die Wärmekapazität der Lagerluft relativ gering. Es kann deshalb zweckmäßig sein, größere erwärmte Luftmengen (beispielsweise in der Größenordnung von 100 1/min) durch von dem Weg der Antriebsluft getrennte zusätzliche, d.h. in bekannten Zerstäubern und Beschichtungsmaschinen nicht vorgesehene Kanäle der Lagereinheit und/oder anderer Bestandteile des Zerstäubers oder der Beschichtungsmaschine zu leiten.

Eine weitere Möglichkeit besteht in der Erwärmung der Lenkluft, die in an sich bekannter Weise ggf. auf verschiedenen Wegen an der Lagereinheit der Turbine vorbeiströmt und/oder durch die Turbine hindurchfließt (DE 102 33 198). Die Lenklufttemperatur wird hierbei so eingestellt, dass der durch die Lenkluft geformte Sprühkegel nicht beeinträchtigt wird und kein unerwünschter Einfluss auf den Lackierprozess festzustellen ist.

Mit von außen zugeführten gasförmigen oder flüssigen Heizmedien können durch Kondensation der Kabinenluft gefährdete Bestandteile des Zerstäubers und/oder der Beschichtungsmaschine auch direkt erwärmt werden. Beispielsweise können außer dem Zerstäuber selbst auch die Flanschkonstruktion am Roboterhandgelenk, das Handgelenk und/oder der Roboterarm entsprechende Kanäle für die erwärmten Medien enthalten.

Die Temperatur der zur Reduzierung der Abkühlung zugeführten Luft oder sonstigen Medien wird erfindungsgemäß im allgemeinen in Abhängigkeit von einem oder mehreren Temperatursensoren gesteuert , die z.B. die Temperatur der Zuluft und/oder Abluft der Turbine, der Motorlagerluft, ggf. der Lenkluft und/oder von an die Zu- und Abluftwege der Turbinenluft angrenzenden Bauteilen des Zerstäubers oder der Beschichtungsmaschine messen und mit einem zugehörigen Regler zweckmäßig im geschlossenen Regelkreis die Vorheiztemperatur steuern können. Statt der Regelung über Temperatursensoren oder unabhängig hiervon kann die Vorheiztemperatur auch aufgrund vorgegebener Diagramme oder gespeicherter Programmdaten in Abhängigkeit von der Drehzahl und Lackmenge, also lastabhängig gesteuert werden.

Die Anordnung einer elektrischen Heizeinrichtung für dem Zerstäuber zu dem hier beschriebenen Zweck zugeführte, vorzugsweise elektrisch isolierende Heizmedien außerhalb des Zerstäubers hat vor allem bei elektrostatischen Zerstäubern mit Direktaufladung des Beschichtungsmaterials den Vorteil, dass Probleme hinsichtlich der erforderlichen Potentialtrennung zwischen der Heizvorrichtung und den auf Hochspannungspotential liegenden Bauteilen des Zerstäubers vermieden werden.

Bei geeigneter Potentialtrennung und bei Zerstäubern mit Außenaufladung kann die Kondensation der Kabinenluft auf kalten Bestandteilen des Zerstäubers oder der Beschichtungsmaschine aber auch direkt durch Einbau einer Heizeinrichtung in die betreffenden Bauteile verhindert werden. Auch eine elektrisch leitfähige Heizflüssigkeit wie z.B. Wasser oder eine elektrische Heizwendel kann in diesem Fall verwendet werden.

Gemäß einem anderen Merkmal der Erfindung kann das übliche Außengehäuse des Zerstäubers zur Vermeidung von Kondensatwasserbildung auf der Zerstäuberaußenseite von einer Isolierhülle umgeben sein, vorzugsweise mit einem Abstand zur Bildung einer isolierenden Luftschicht.

Alle oben beschriebenen Möglichkeiten zur Vermeidung einer zu starken Abkühlung können jeweils für sich allein oder aber in beliebiger Kombination sinnvoll sein und führen somit je nach Aufbau und Betrieb der Beschichtungsanlage zuverlässig zur Vermeidung der störenden Kondenswasserbildung. Ein besonderer Vorteil der Erfindung besteht hierbei darin, dass starke Temperaturunterschiede innerhalb des Zerstäubers vermieden werden können, die wegen der unterschiedlichen Ausdehnungskoeffizienten zu Funktionsstörungen oder Schäden von Bauteilen führen könnten. Die hier beschriebenen Maßnahmen ermöglichen nicht punktuelle, sondern sehr gleichmäßige Erwärmung der Bauteile.

An dem in der Zeichnung dargestellten Ausführungsbeispiel wird die Erfindung näher erläutert. Es zeigen
- Fig. 1: eine Querschnittsansicht eines elektrostatischen Rotationszerstäubers;
- Fig. 2: ein zweckmäßiges Beispiel für die Luftversorgung des Turbinenmotors des Rotationszerstäubers in schematischer Darstellung; und
- Fig. 3: in teilweise vereinfachter Darstellung ein weiteres Ausführungsbeispiel eines Rotationszerstäubers, dessen Gehäuse von einer Isolierhülse umschlossen ist.

Der in Fig. 1 wiedergegebene Rotationszerstäuber 1 hat den in der DE 102 33 198 beschriebenen Aufbau und kann mit seinem Befestigungsflansch 2 z.B. am Handgelenk eines Lackierroboters montiert sein. Zum Antrieb seines rotierenden Glockentellers 4 enthält er eine Druckluftturbine 5, deren Antriebsluft von dem Lackierroboter über den Befestigungsflansch 2 zugeführt wird, wobei die Zuführung der Antriebsluft hier zur Vereinfachung nicht dargestellt ist.

Zur Formung des von dem Glockenteller 4 abgegebenen Sprühstrahls ist ein Lenkluftring 6 vorgesehen, der in der glockentellerseitigen Stirnfläche eines Gehäuses 7 des Rotationszerstäubers 1 angeordnet ist. In dem Lenkluftring 6 sind mehrere axial ausgerichtete Lenkluftdüsen 8, 9 angeordnet, über die im Betrieb des Rotationszerstäubers 1 ein Lenkluftstrom axial außen auf die kegelförmige Mantelfläche des Glockentellers 4 geblasen werden kann. In Abhängigkeit von der Menge und der Geschwindigkeit der aus den Lenkluftdüsen 8, 9 ausgeblasenen Lenkluft wird so der Sprühstrahl geformt und die gewünschte Strahlbreite eingestellt.

Die Zuführung der Lenkluft für die beiden Lenkluftdüsen 8, 9 erfolgt hierbei durch jeweils eine Flanschöffnung 10, 11, die in dem Befestigungsflansch 2 des Rotationszerstäubers 1 angeordnet sind. Die Position der Flanschöffnung 10, 11 innerhalb der Stirnfläche des Befestigungsflansches 2 ist hierbei durch die Position der entsprechenden Anschlüsse an dem zugehörigen Befestigungsflansch des Lackierroboters vorgegeben.

Die außenliegende Lenkluftdüse 8 wird in herkömmlicher Weise durch eine Lenkluftleitung 12 versorgt, die an der Außenseite der Druckluftturbine 5 zwischen dem Gehäuse 6 und der Druckluftturbine 5 entlang geführt ist. Hierzu mündet die Flanschöffnung 10 zunächst in eine axial verlaufende Bohrung 13, die dann in eine radial verlaufende Bohrung 14 übergeht, die schließlich an der Außenseite eines Ventilgehäuses 15 in einen Zwischenraum zwischen dem Gehäuse 7 und dem Ventilgehäuse 15 mündet. Die Lenkluft wird dann an der Druckluftturbine 5 vorbei in einen sogenannten Luftraum 16 geführt, von wo sie schließlich durch Stichbohrungen 17 in dem Lenkluftring 6 zu der Lenkluftdüse 8 gelangt.

Die Zuführung der Lenkluft für die Lenkluftdüse 9 erfolgt dagegen durch eine Lenkluftleitung 18, die von der Flanschöffnung 11 in dem Befestigungsflansch 2 ausgehend axial und vorzugsweise knickfrei durch das Ventilgehäuse 15 hindurch geht. Darüber hinaus geht die Lenkluftleitung 18 auch axial durch eine Lagereinheit 19 der Druckluftturbine 5. Der radiale Abstand der Lenkluftleitung 18 von der Drehachse des Glockentellers 4 ist hierbei größer als der Außendurchmesser des zur Vereinfachung nicht dargestellten Turbinenrads, so dass die Lenkluftleitung 18 an der Außenseite des Turbinenrades verläuft. Die Lenkluftleitung 18 mündet dann glockentellerseitig in einen weiteren Luftraum 20, der zwischen einem im Wesentlichen zylindrischen Abschnitt 21 der Druckluftturbine 5 und einer diesen umgebenden Abdeckung 22 angeordnet ist.

In der Mantelfläche des Abschnitts 21 befinden sich mehrere Bohrungen 23, die in der glockentellerseitigen Stirnfläche der Druckluftturbine münden und schließlich in die Lenkluftdüsen 9 münden. Die Bohrungen 23 in dem Abschnitt 21 der Druckluftturbine 5 bestehen hierbei aus einer von der Mantelfläche des Abschnitts 21 ausgehenden radial verlaufenden Stichbohrung und einer von der glockentellerseitigen Stirnfläche des Abschnitts 21 ausgehenden axial verlaufenden Stichbohrung, was eine einfache Montage ermöglicht.

Die Luftversorgung der Druckluftturbine 5 des Zerstäubers gemäß Fig. 1 kann beispielsweise dem in Fig. 2 dargestellten Schema entsprechen. Wie in der EP 1 245 292 beschrieben ist, wird hierbei bei erhöhtem Bedarf an Antriebsenergie der Grundversorgungsleitung der Luftturbine über einen zuschaltbaren gesonderten Kanal Zusatzluft mit höherem Druck zugeführt.

Die Druckluftturbine hat eine Lagereinheit 101 für eine den Glockenteller 102 tragende beispielsweise luftgelagerte Hohlwelle 103 mit dem Turbinenrad 104. Die Lagereinheit 101 befindet sich in dem Zerstäubergehäuse 105. Dem Turbinenrad 104 wird von einem externen Drehzahlregler über einen in den Zerstäuber führenden Schlauch 107 und einen als interne Grundversorgungsleitung dienenden Zuführkanal 108 des Zerstäubers Antriebsluft A zugeführt. Von einem anderen Ausgang des Drehzahlreglers erhält das Turbinenrad 104 über ein Ventil VB und eine gesonderte Leitung LB Bremsluft B. Die Grundversorgungsleitung 108 kann auch aus mehreren parallel an verschiedenen Stellen des Turbinenrads mündenden Kanälen bestehen. Soweit er bisher beschrieben wurde, kann es sich um einen an sich konventionellen elektrostatischen Rotationszerstäuber handeln. Auch die Betriebsweise des Drehzahlreglers, der einen beispielsweise opto-elektronisch erfassten Istwert der Turbinendrehzahl mit einem Sollwert vergleicht und bei Abweichungen Be- und Entlüftungsventile eines Stellgliedes ansteuert und auch ein Bremsventil ansteuern kann, ist an sich bekannt.

Darstellungsgemäß enthält die durch den Schlauch 107 und den Kanal 108 gebildete Luftversorgungsstrecke der Turbine eine z.B. pneumatisch oder elektrisch angesteuerte Ventilanordnung 110, an der absperrbar ein gesonderter Kanal 111 für Zuschaltluft abzweigt, der ebenfalls zum Antrieb des Turbinenrads 104 an diesem mündet. Es können auch mehrere Zusatzkanäle 111 mit mehreren Düsen am Turbinenrad vorgesehen sein.

Die Abluft der Turbine wird auf dem bei 113 angedeuteten Weg durch den Zerstäuberflansch hindurch aus dem Zerstäuber heraus und z.B. in den Arm des Lackierroboters geleitet.

Im Betrieb ist bei geringem Antriebsenergiebedarf die in den gesonderten Kanal 111 führende Abzweigung der Ventilanordnung 110 geschlossen, so dass die Turbine in der schon bisher üblichen Weise nur über den Kanal 108 angetrieben wird.

Erhöht sich beispielsweise wegen erhöhter Lackausbringung oder bei Verwendung eines größeren Glockentellers 102 usw. der Antriebsenergiebedarf über einen für die normale Luftversorgung durch den Kanal 108 geltenden Grenzwert hinaus, so wird die in den Kanal 111 führende Abzweigung der Ventilanordnung 110 geöffnet, so dass durch den zugeschalteten Kanal 111 die Turbine mit einer größeren Luftmenge mit höherem Druck, also mit der benötigten Zusatzenergie versorgt wird. Der von außen in den Zerstäuber führende Luftschlauch 107 hat einen so groß bemessenen Querschnitt, dass die gesamte benötigte Luft zur Verfügung gestellt werden kann. Im Gegensatz hierzu genügt für den Kanal 108 ein relativ geringer Durchmesser. Bei kleiner werdendem Energiebedarf oder wenn beim Hochfahren des Zerstäubers mit erhöhter Luftleistung die Nenndrehzahl erreicht wird, wird der Weg in den Kanal 11 wieder geschlossen, so dass der Luftverbrauch auf die für das nun notwendige Drehmoment erforderliche Menge zurückgeht.

Statt einer einfachen Auf/Zu-Funktion kann die Ventilanordnung 110 auch den Weg in den Kanal 111 (oder die Wege in beide Kanäle 108 und 11) auf für die jeweiligen Betriebs- und Regelungsbedingungen günstigsten Werte drosseln. Diese Drosselung kann ggf. automatisch eingestellt und verändert werden.

Eine der eingangs erläuterten Möglichkeiten der Erwärmung von durch die Abluft des Zerstäubers gemäß Fig. 1 unerwünscht stark abgekühlten Bauteilen besteht z.B. darin, mit einer außerhalb des Zerstäubers angeordneten z.B. elektrischen Heizeinrichtung die Lenkluft zu erwärmen, die durch die Leitung 18, durch das Ventilgehäuse 15 und durch die Lagereinheit 19 der Druckluftturbine 5 hindurchgeht. Entsprechendes gilt für die durch die Bohrungen 13 und 14 fließende Lenkluft. Ähnliche Kanäle könnten auch für ein nicht als Lenkluft dienendes, sondern auf anderen Wegen wieder aus dem Zerstäuber herausgeleitetes gasförmiges oder flüssiges Heizmedium vorgesehen sein.

Wenn dagegen die Antriebsluft der Turbine erwärmt werden soll, wird sie nach Erwärmung durch die in Fig. 2 schematisch dargestellte z.B. elektrische Heizeinrichtung 115 vorzugsweise durch einen Wärmetauscher 116 geleitet, durch den auch der Weg 113 der Abluft führt, die dadurch in der bei derartigen Einrichtungen bekannten Weise von der Zuluft erwärmt wird. Der Wärmetauscher 116 soll so nahe wie möglich am Zerstäuber angeordnet sein, wenn er nicht in den Zerstäuber eingebaut wird.

Wie ebenfalls in Fig. 2 dargestellt ist, wird die Temperatur der Antriebsluft A von einem Temperaturregler 118 geregelt, der das von mindestens einem in dem Zerstäuber befindlichen (nicht dargestellten) Temperatursensor kommende Istwertsignal tᵢ mit einem Sollwertsignal tₛ vergleicht und in Abhängig hiervon die Heizeinrichtung 115 steuert. Wie schon erwähnt wurde, könnte das Steuersignal st der Heizeinrichtung auch ohne Regelkreis durch als Sollwerte gespeicherte Programmdaten vorgegeben werden.

In Fig. 3 ist als weiteres Ausführungsbeispiel der Erfindung ein elektrostatischer Rotationszerstäuber dargestellt, der weitgehend z.B. dem Zerstäuber nach Fig. 2 oder auch einem konventionellen Rotationszerstäuber etwa nach der DE-A 43 06 800 entsprechen kann. Demgemäß enthält er eine den Glockenteller 34 antreibende Druckluftturbine 35 mit der zugehörigen Lagereinheit 31 und ein Ventilgehäuse 36 innerhalb des üblichen konischzylindrischen Außengehäuses 37, das zweckmäßig aus Kunststoff bestehen kann. Aus dem Ventilgehäuse 36 kann beispielsweise durch eine Bohrung, wie sie in Fig. 1 bei 13 und 14 dargestellt ist, Lenkluft in den Zwischenraum an der Innenseite des Außengehäuses 37 austreten. Mit einem an dem Befestigungsflansch 32 des Zerstäubers und/oder an dem Ventilgehäuse 36 angebrachten Befestigungszapfen 33 kann der Zerstäuber in der aus der DE-A 43 06 800 bekannten Weise an einem externen Flansch 40 beispielsweise am Handgelenk eines Lackierroboters oder an einer sonstigen Lackiermaschine befestigt sein.

Bei dem insoweit beschriebenen Zerstäuber könnte sich vor allem bei hoher Luftfeuchtigkeit im Betrieb an der Außenseite des Außengehäuses 37 Kondensatwasser bilden, insbesondere von dem Bereich, wo die Lenkluft in das Außengehäuse 37 austritt, bis zu dem Lenkluftring (6 in Fig. 1). Zur Lösung dieses Problems ist das Außengehäuse 37 von einer ähnlich geformten, hier also auf der dem Glockenteller 34 zugewandten Seite konischen und auf der entgegengesetzten Seite zylindrischen-Isolierhülle 42 umschlossen. Vorzugsweise ist der Innendurchmesser der Isolierhülle 42 über den größten Teil ihrer Länge größer als der Außendurchmesser des Zerstäubergehäuses, d.h. des Außengehäuses 37, so dass zwischen ihnen ein wärmeisolierender Luftraum 43 gebildet ist. Darstellungsgemäß kann die Isolierhülle 42 am glockenseitigen vorderen Ende des Außengehäuses 37 oder auf dem dort vorgesehenen Lenkluftring aufsitzen, während sie an ihrem entgegengesetzten Ende bis zu dem Maschinenflansch 40 reichen und an dessen Umfang anliegen kann. Durch je einen O-Ring 44 bzw. 45 zwischen den Enden der Isolierhülle 42 und dem Lenkluftring oder Außengehäuse 37 bzw. dem Maschinenflansch 40 wird der Luftraum 43 nach außen abgedichtet.

Die Isolierhülle 42 kann aus wärmeisolierendem Material wie z.B. einem Schaumkunststoff bestehen und aus Halbschalen zusammengesetzt oder auch einteilig so ausgebildet sein, dass sie auf den Zerstäuber aufgesetzt werden kann, wenn dieser an dem Maschinenflansch 40 montiert ist.

Eine weitere, nicht dargestellte Möglichkeit zur Vermeidung von Kondensationsniederschlag auf der Oberfläche des Außengehäuses besteht darin, das Gehäuse auf eine über dem Taupunkt der Umgebung liegende Temperatur zu erwärmen, beispielsweise mit einer in das Außengehäuse eingebauten oder an dessen Innenseite angeordneten Heizeinrichtung.

Zur Vermeidung unerwünschter Folgen der Kondensatbildung auf innerhalb des Zerstäubers oder außen liegenden Oberflächen ist es auch möglich, in die betreffende Fläche in an sich bekannter Weise die Bildung von Wassertropfen durch Absorption verhindernde (hydrophile) Partikel einzubetten.

## Patentansprüche

1. Beschichtungseinrichtung mit einem an einer Beschichtungsmaschine montierten oder montierbaren Rotationszerstäuber zur serienweisen Beschichtung von Werkstücken mit einem durch Luft oder ein anderes Gas angetriebenen Turbinenmotor (5) des Zerstäubers, in dessen Lagereinheit (101) die von dem Motor angetriebene Welle (103) des rotierenden Zerstäubungselements (4) gelagert ist,
mit einem Eingangsweg (107), durch den das Gas unter Druck dem Turbinenrad (104) des Motors zugeführt wird,
mit einem Ausgangsweg (113), durch den das entspannte Abgas aus der Lagereinheit (101) und aus dem Rotationszerstäuber herausgeführt wird,
und mit einer Heizeinrichtung (115), mit der das durch den Rotationszerstäuber fließende Gas oder mit dessen Eingangs- und/oder Ausgangswegen (107, 113) in wärmeleitender Verbindung stehende Bestandteile des Zerstäubers und/oder der Beschichtungsmaschine erwärmbar sind,
**dadurch gekennzeichnet, dass** die Temperatur des durch den Rotationszerstäuber fließenden Gases oder mit dessen Eingangs- und/oder Ausgangswegen (107, 113) in wärmeleitender Verbindung stehender Bestandteile des Zerstäubers und/oder der Beschichtungsmaschine in einem geschlossenen Regelkreis geregelt oder in Abhängigkeit von vorgegebenen Sollwerten gesteuert wird.

2. Beschichtungsmaschine nach Anspruch 1, **dadurch gekennzeichnet, dass** die Heizeinrichtung (115) in den Zerstäuber fließende Luft (A) erwärmt.

3. Beschichtungseinrichtung nach Anspruch 1 oder 2, **dadurch gekennzeichnet, dass** sich das Heizelement der Heizeinrichtung (115) außerhalb des Zerstäubers befindet.

4. Beschichtungseinrichtung nach einem der vorangehenden Ansprüche, **dadurch gekennzeichnet, dass** die Heizeinrichtung einen Wärmetauscher (116) aufweist, der von der Zuluft (A) des Turbinenmotors oder von einem anderen warmen Fluid und von der Abluft des Turbinenmotors durchströmt wird.

5. Beschichtungseinrichtung nach einem der vorangehenden Ansprüche, **dadurch gekennzeichnet, dass** die Lagereinheit und/oder andere Bestandteile des Zerstäubers oder der Beschichtungsmaschine von den Ein- und Ausgangswegen (107, 113) des den Turbinenmotor antreibenden Gases getrennte Kanäle (13, 14, 18) enthält, die von dem von der Heizeinrichtung (115) erwärmten Medium durchströmt oder durchströmbar sind.

6. Beschichtungseinrichtung nach einem der vorangehenden Ansprüche, **dadurch gekennzeichnet, dass** der Zerstäuber und/oder die Beschichtungsmaschine mindestens einen Temperatursensor aufweisen, der die Heizeinrichtung (115) steuert.

7. Beschichtungseinrichtung nach einem der vorangehenden Ansprüche, **dadurch gekennzeichnet, dass** mindestens ein mit dem Eingangs- und/oder Ausgangsweg (107, 113) des den Turbinenmotor antreibenden Gases in wärmeleitender Verbindung stehender Bestandteil des Zerstäubers und/oder der Beschichtungsmaschine ein beispielsweise elektrisches Heizelement enthält.

8. Beschichtungseinrichtung nach einem der vorangehenden Ansprüche, **dadurch gekennzeichnet, dass** das Außengehäuse (37) des Zerstäubers von einer wärmeisolierenden Hülle (42) umgeben ist.

9. Beschichtungseinrichtung nach Anspruch 8, **dadurch gekennzeichnet, dass** zwischen dem Außengehäuse und der Innenseite der Isolierhülle (42) ein wärmeisolierender Luftraum (43) gebildet ist.

10. Verfahren zum Steuern des Betriebes einer Beschichtungseinrichtung mit einem Rotationszerstäuber, in der ein einen Turbinenmotor (5) des Rotationszerstäubers antreibendes Gas, insbesondere Luft, unter Druck dem Turbinenrad (104) des Turbinenmotors durch einen Eingangsweg (107) zugeführt und als entspanntes Abgas durch einen Ausgangsweg (113) aus der Lagereinheit (101) des Turbinenmotors und aus dem Zerstäuber herausgeführt wird,
wobei das durch den Rotationszerstäuber fließende Gas oder mit dessen Eingangs- und/oder Ausgangswegen (107, 113) in wärmeleitender Verbindung stehende Bestandteile des Zerstäubers und/oder der Beschichtungsmaschine von einer Heizeinrichtung (115) erwärmt werden,
**dadurch gekennzeichnet, dass** die Temperatur des durch den Rotationszerstäuber fließenden Gases oder mit dessen Eingangs- und/oder Ausgangswegen (107, 113) in wärmeleitender Verbindung stehender Bestandteile des Zerstäubers und/oder der Beschichtungsmaschine in einem geschlossenen Regelkreis geregelt oder in Abhängigkeit von vorgegebenen Sollwerten gesteuert wird.

11. Verfahren nach Anspruch 10, **dadurch gekennzeichnet, dass** das Antriebsgas vor und/oder hinter dem Turbinenmotor erwärmt wird.

12. Verfahren nach Anspruch 10 oder 11, **dadurch gekennzeichnet, dass** die Lagerluft der ein Luftlager für die Welle enthaltenden Lagereinheit des Turbinenmotors erwärmt wird.

13. Verfahren nach einem der Ansprüche 10 bis 12, **dadurch gekennzeichnet, dass** die Lenkluft erwärmt wird, die durch den Rotationszerstäuber geleitet und zur Sprühstrahleinstellung auf das abgesprühte Beschichtungsmaterial gerichtet wird.

14. Verfahren nach einem der Ansprüche 10 bis 13, **dadurch gekennzeichnet, dass** warme Luft in die Abluft des Turbinenmotors geleitet wird.

## Claims

1. A coating device including a rotary atomiser, which is mounted or mountable on a coating machine, for serially coating work pieces, a turbine motor (5) of the atomiser, which is driven by air or another gas and in whose bearing unit (101) the shaft (103), driven by the motor, of the rotating atomising element (4) is mounted, an inlet path (107), through which the gas is supplied under pressure to the turbine wheel (104) of the motor, an outlet path (131), through which the expanded gas is conducted out of the bearing unit (101) and out of the rotary atomiser, and a heating device (115), with which the gas flowing through the rotary atomiser or components of the atomiser in thermally conductive connection with its inlet and/or outlet paths (107, 113) and/or the coating machine may be heated, **characterised in that** the temperature of the gas flowing through the rotary atomiser or components of the atomiser in thermally conductive connection with its inlet and/or outlet paths (107, 113) and/or the coating machine is controlled in a closed control circuit or is controlled independence on predetermined desired values.

2. A coating device as claimed in Claim 1, **characterised in that** the heating device (115) heats air (A) flowing into the atomiser.

3. A coating device as claimed in Claim 1 or 2, **characterised in that** the heating element of the heating device (115) is situated outside the atomiser.

4. A coating device as claimed in one of the preceding claims, **characterised in that** the heating device includes a heat exchanger (116), through which the air (A) supplied to the turbine motor or another warm fluid and the exhaust air from the turbine motor flow.

5. A coating device as claimed in one of the preceding claims, **characterised in that** the bearing unit and/or other components of the atomiser or of the coating machine includes passages (13, 14, 18) separated from the inlet and outlet paths (107, 113) of the gas driving the turbine motor, the medium heated by the heating device (115) flowing or being flowable through the passages.

6. A coating device as claimed in one of the preceding claims, **characterised in that** the atomiser and/or the coating machine have at least one temperature sensor, which controls the heating device (115).

7. A coating device as claimed in one of the preceding claims, **characterised in that** at least one component of the atomiser and/or of the coating machine in thermally conductive connection with the inlet and/or outlet path (107, 113) of the gas driving the turbine motor includes a, for instance electrical, heating element.

8. A. coating device as claimed in one of the preceding claims, **characterised in that** the outer housing (37) of the atomiser is surrounded by a heat-insulating jacket (42).

9. A coating device as claimed in Claim 8, **characterised in that** a heat-insulating air space (43) is defined between the outer housing and the inner surface of the insulating jacket (42).

10. A method of controlling the operation of a coating device including a rotary atomiser, in which a gas, particularly air, driving a turbine motor (5) of the rotary atomiser is supplied under pressure to the turbine wheel (104) of the turbine motor through an inlet path (107) and is conducted out of the bearing unit (101) of the turbine motor and out of the atomiser in the form of expanded exhaust gas through an outlet path (113), wherein the gas flowing through the rotary atomiser or components of the atomiser and/or of the coating machine t=in thermally conductive connection with its inlet and/or outlet paths (107, 113) are heated by a heating device (115), **characterised in that** the temperature of the gas flowing through the rotary atomiser or components of the atomiser and/or the coating machine in thermally conductive connection with its inlet and/or outlet paths (107, 113) is controlled in a closed control circuit or is controlled in dependence on predetermined desired values.

11. A method as claimed in Claim 10 **characterised in that** the drive gas is heated upstream and/or downstream of the turbine motor.

12. A method as claimed in Claim 10 or 11, **characterised in that** the bearing air of the bearing unit, which includes an air bearing for the shaft, of the turbine motor is heated.

13. A method as claimed in one of Claims 10 to 12, **characterised in that** the guide air is heated, which is conducted through the rotary atomiser and directed onto the spray coating material to adjust the spray jet.

14. A method as claimed in one of claims 10 to 13, **characterised in that** the hot air is conducted into the exhaust air from the turbine motor.

## Revendications

1. Installation d'enduction avec un pulvérisateur rotatif monté ou pouvant être monté sur une machine d'enduction pour l'enduction de pièces en série
avec un moteur de turbiné (5) du pulvérisateur entraîné par de l'air ou un autre gaz, dans l'unité de palier (101) duquel est logé l'arbre (103) de l'élément de pulvérisation (4) rotatif entraîné par le moteur,
avec une voie d'entrée (107) à travers laquelle le gaz est alimenté sous pression à la roue de turbine (104) du moteur,
avec une voie de sortie (113) à travers laquelle le gaz d'échappement détendu est évacué hors de l'unité de palier (101) et hors du pulvérisateur rotatif,
et avec un dispositif de chauffage (115) avec lequel le gaz s'écoulant à travers le pulvérisateur rotatif ou des composants du pulvérisateur et/ou de la machine d'enduction en communication thermoconductrice avec les voies d'entrée et/ou de sortie (107, 113) de celui-ci peuvent être réchauffés,
**caractérisée en ce que** la température du gaz s'écoulant à travers le pulvérisateur rotatif ou des composants du pulvérisateur et/ou de la machine d'enduction en communication thermoconductrice avec les voies d'entrée et/ou de sortie (107, 113) de celui-ci est réglée dans un circuit de réglage fermé ou commandée en fonction de valeurs de consigne prédéterminées.

2. Machine d'enduction selon la revendication 1, **caractérisée en ce que** le dispositif de chauffage (115) réchauffe l'air (A) s'écoulant dans le pulvérisateur.

3. Installation d'enduction selon la revendication 1 ou 2, **caractérisée en ce que** l'élément chauffant du dispositif de chauffage (115) se trouve à l'extérieur du pulvérisateur.

4. Installation d'enduction selon l'une quelconque des revendications précédentes, **caractérisée en ce que** le dispositif de chauffage comporte un échangeur de chaleur (116) qui est parcouru par l'air d'alimentation (A) du moteur de turbine ou par un autre fluide chaud et par l'air d'extraction du moteur de turbine.

5. Installation d'enduction selon l'une quelconque des revendications précédentes, **caractérisée en ce que** l'unité de palier et/ou d'autres composants du pulvérisateur ou de la machine d'enduction comprend(comprennent) des conduits (13, 14, 18) séparés des voies d'entrée et de sortie (107, 113) du gaz entraînant le moteur de turbine qui sont parcourus ou qui peuvent être parcourus par le fluide réchauffé par le dispositif de chauffage (115).

6. Installation d'enduction selon l'une quelconque des revendications précédentes, **caractérisée en ce que** le pulvérisateur et/ou la machine d'enduction comporte(nt) au moins un capteur de température qui commande le dispositif de chauffage (115).

7. Installation d'enduction selon l'une quelconque des revendications précédentes, **caractérisée en ce qu'**au moins un composant du pulvérisateur et/ou de la machine d'enduction en communication thermoconductrice avec les voies d'entrée et/ou de sortie (107, 113) du gaz entraînant le moteur de turbine comprend un élément chauffant, par exemple électrique.

8. Installation d'enduction selon l'une quelconque des revendications précédentes, **caractérisée en ce que** le boîtier extérieur (37) du pulvérisateur est entouré par une enveloppe calorifuge (42).

9. Installation d'enduction selon la revendication 8, **caractérisée en ce qu'**un vide d'air calorifuge (43) est formé entre le boîtier extérieur et l'enveloppe calorifuge (42).

10. Procédé pour commander le fonctionnement d'une installation d'enduction avec un pulvérisateur rotatif monté dans laquelle un gaz entraînant le moteur de turbine (5) du pulvérisateur rotatif, en particulier de l'air, est alimenté sous pression à la roue de turbine (104) du moteur de turbine à travers une voie d'entrée (107) et évacué hors de l'unité de palier (101) du moteur de turbine et hors du pulvérisateur rotatif sous forme de gaz d'échappement détendu à travers une voie de sortie (113),
le gaz s'écoulant à travers le pulvérisateur rotatif ou des composants du pulvérisateur et/ou de la machine d'enduction en communication thermoconductrice avec les voies d'entrée et/ou de sortie (107, 113) de celui-ci étant réchauffés par un dispositif de chauffage (115),
**caractérisé en ce que** la température du gaz s'écoulant à travers le pulvérisateur rotatif ou des composants du pulvérisateur et/ou de la machine d'enduction en communication thermoconductrice avec les voies d'entrée et/ou de sortie (107, 113) de celui-ci est réglée dans un circuit de réglage fermé ou commandée en fonction de valeurs de consigne prédéterminées.

11. Procédé selon la revendication 10, **caractérisée en ce que** le gaz d'entraînement est réchauffé devant et/ou derrière le moteur de turbine.

12. Procédé selon la revendication 10 ou 11, **caractérisée en ce que** l'air de palier de l'unité de palier du moteur de turbine contenant un palier d'air pour l'arbre est réchauffé.

13. Procédé selon l'une quelconque des revendications 10 à 12, **caractérisée en ce que** l'air de direction qui est guidé à travers le pulvérisateur rotatif et dirigé vers la matière d'enduction pulvérisée pour le réglage du jet de pulvérisation est réchauffé.

14. Procédé selon l'une quelconque des revendications 10 à 13, **caractérisée en ce que** de l'air chaud est guidé dans l'air d'extraction du moteur de turbine.
